# FASCICULE DE BREVET EUROPEEN

(11) **EP 2 121 454 B1**
(45) Date de publication et mention de la délivrance du brevet: **08.06.2011**
(21) Numéro de dépôt: 08761862.5
(22) Date de dépôt: 08.02.2008
(51) Int. Cl.: B65D 1/02

(54) **SYSTEME DE FIXATION DE FAUSSES PAROIS NON PARFAITEMENT TENDUES**
SYSTEM ZUR BEFESTIGUNG VON NICHT PERFEKT GESTRECKTEN ABGEHÄNGTEN TRENNWÄNDEN
SYSTEM FOR ATTACHING NON PERFECTLY STRETCHED SUSPENDED PARTITIONS

(30) Priorité: 09.02.2007 FR 0700931
(43) Date de publication de la demande: 25.11.2009
(73) Titulaire: Brevetix, 68680 Kembs (FR)
(72) Inventeur: SCHERRER, Jean-Marc, F-68400 Riedisheim (FR)
(74) Mandataire: Oudin, Stéphane
(86) Numéro de dépôt international: PCT/FR2008/000161
(87) Numéro de publication internationale: WO 2008/113915

(56) Documents cités:
- EP-A2- 0 043 466
- DE-U- 6 600 406
- FR-A1- 2 767 851
- FR-A1- 2 841 581

## Description

La présente invention concerne le domaine des fausses parois telles que les faux-plafonds et les faux-murs et en particulier ceux constitués par une nappe souple non parfaitement tendue accrochée le long de ses bords à un support fixé aux murs ou au plafond d'une pièce d'un bâtiment.

On connaît déjà des faux-plafonds tendus qui comprennent d'une part un cadre fixé aux murs ou au plafond d'une pièce, ce cadre étant formé par une lisse extérieure constituée elle-même de profilés aboutés, et d'autre part, une nappe souple tendue à l'intérieur de ce cadre, cette nappe souple étant constituée par une feuille de matière plastique ou une toile. La nappe souple est maintenue tendue du fait de l'accrochage, sur la lisse, d'une bordure solidaire de la nappe formant un harpon, cette bordure présentant en section droite la forme d'un crochet venant s'agripper sur un épaulement de la lisse.

Ces fausses parois connues reposent sur le principe d'une mise sous tension de la nappe souple sur le cadre, de manière parfaitement plane, horizontalement ou verticalement selon qu'il s'agisse d'un faux-plafond ou d'un faux-mur et sont donc adéquates pour recouvrir des murs ou plafonds parfaitement plans.

Dans le cas de surfaces à recouvrir qui ne sont pas planes, par exemple ondulées ou courbes, comme par exemple un plafond en voûte, il n'est pas possible de tendre parfaitement la nappe si l'on veut éviter un aspect en lignes brisées de la fausse paroi. Il est donc nécessaire de pouvoir fixer la nappe sur des lisses de manière à ce qu'elle soit non parfaitement tendue tout en étant maintenue dans lesdites lisses.

Or le harpon classiquement employé, prévu pour permettre un démontage éventuel de la fausse paroi puis son repositionnement, se désengage systématiquement de son contact sur l'épaulement de la lisse lorsque la nappe est détendue, même légèrement. Il ne convient donc pas à l'utilisation recherchée.

Un système de fixation de fausses parois est décrit dans le document DE-U-6600406.

La présente invention a donc pour objet de présenter un nouveau système de fixation de fausses parois constituées d'une nappe souple non parfaitement tendue et accrochées par ses bordures à un cadre fixé aux murs ou au plafond d'une pièce d'un bâtiment, ledit cadre étant constitué par des lisses présentant un épaulement sur lequel la bordure vient en appui, ladite bordure ou harpon ayant une section en forme de crochet et comportant une aile par laquelle ledit harpon est relié à la nappe et un bourrelet, dont la bordure ou harpon est réalisée dans une matière semi-souple.

A cet égard, le système selon l'invention est remarquable en ce que la bordure solidaire de la nappe, ou harpon, présente un degré de souplesse tel que les deux branches s'écartent au moins de 45° l'une de l'autre après que ladite bordure ait été insérée dans la lisse, de manière à ce que la portion de la face interne du bourrelet, c'est-à-dire la face en regard de l'aile, qui est située vers l'extrémité libre dudit bourrelet soit au contact de l'épaulement et assure ainsi un maintien par friction du harpon dans la lisse.

D'autres avantages et caractéristiques ressortiront mieux de la description qui va suivre d'une variante d'exécution du système de fixation selon l'invention en référence aux figures annexées sur lesquelles :
- la figure 1 est une vue en coupe verticale partielle d'un faux-plafond constitué par une nappe tendue, et comportant une lisse fixée à la partie supérieure d'un mur d'une pièce selon l'art antérieur connu ;
- la figure 2 est une vue en coupe verticale partielle, à la même échelle et selon le même angle de vue que la figure 1, d'un faux-plafond constitué d'une nappe non parfaitement tendue comportant une lisse identique à celle représentée à la figure 1 et une variante d'exécution du système de fixation selon l'invention.

La figure 1 représente la partie extrême d'un faux-plafond suivant l'art antérieur, qui est constitué par une nappe 1 souple tendue horizontalement en-dessous du plafond 2 d'une pièce. Cette nappe 1 est fixée le long de ses bords à un support constitué par une lisse horizontale 3, elle-même fixée à la partie supérieure d'un mur 4 de la pièce par des moyens appropriés, non représentés, tels que des vis. Cette lisse 3 comprend une aile verticale externe 5 qui s'étend parallèlement au mur 4 et à proximité immédiate de celui-ci. De cette aile verticale externe 5 est issu, à peu près à mi-hauteur, une âme horizontale supérieure 6 s'étendant sur une faible distance, par exemple de l'ordre de 7 mm, vers l'intérieur de la pièce. Cette âme 6 se prolonge, à son extrémité, par une aile verticale interne 7 s'étendant vers le bas un peu plus bas que l'aile externe 5 proche du mur 4, c'est-à-dire que l'aile interne 7 est un peu plus haute que l'aile externe 5 de ladite lisse. Cette aile externe 5 présente, à son extrémité inférieure, un épaulement 8 s'étendant horizontalement vers l'intérieur de la pièce, sur une faible distance qui est par exemple de 3 mm. Cet épaulement à l'équerre 8 présente avantageusement une extrémité arrondie.

La partie inférieure de l'aile verticale externe 5, l'âme horizontale supérieure 6 et l'aile verticale 7 constituent un évidement 9 ouvert vers le bas et dans lequel est engagé un harpon 10 constituant la bordure de la nappe souple tendue 1.

Ce harpon 10 présente en section droite une forme de crochet s'étendant vers le mur 4 et ouvert vers le bas. Il comprend une branche interne 10a, ou aile, par laquelle il est relié à la nappe 1, et une branche externe 10b en forme de bourrelet à l'extrémité arrondie, qui est recourbée vers le bas. Le harpon 10 prend appui, lorsque la nappe 1 est tendue, sur l'épaulement 8 par l'extrémité inférieure de sa branche externe 10b qui s'étend vers le bas.

Ce harpon 10 est simplement en appui sur l'épaulement inférieur horizontal 8 par son bourrelet 10b et par conséquent, sa mise en position d'accrochage est grandement facilité. En effet, lors du montage de la toile tendue, il suffit de repousser le harpon 10 vers le haut dans l'évidement 9, au moyen d'un outil approprié, telle qu'une spatule engagée dans ce harpon 10, pour le faire passer entre l'épaulement 8 et l'aile verticale 7 et l'amener au-dessus de l'épaulement 8. Lorsque l'on relâche le harpon 10, celui-ci vient alors de lui-même en appui sur l'épaulement 8 en assurant un maintien parfait de la nappe tendue 1, grâce à l'effet ressort entre les deux branches du harpon procuré par la matière dans laquelle celui-ci est fabriqué et la traction exercée sur la branche interne 10a par la nappe 1. L'effet ressort mentionné consiste en un rapprochement des deux branches. L'angle formé entre les deux branches du harpon en position est inférieur à 15°.

En référence à la figure 2, on notera que les lisses 3 des deux systèmes de fixation sont parfaitement identiques, seul le harpon 10' permettant d'accrocher la nappe 1 auxdites lisses 3 diffère.

Tout d'abord, on relèvera que les dimensions de la variante d'exécution représentée du harpon 10' selon l'invention sont, concernant la longueur de son aile 10'a, ou branche interne, et de son bourrelet 10'b, ou branche externe, inférieures à celles du harpon 10 conventionnellement utilisé et représenté sur la figure 1: les figures 1 et 2 étant à la même échelle, la branche externe de la variante représentée du harpon 10' selon l'invention, également qualifiée de mini-harpon, présente quasiment la même longueur que la branche interne du harpon 10 de l'art antérieur. Il va bien entendu de soi que les dimensions du harpon 10' ne sont pas limitatives de l'invention et que dans une autre variante d'exécution du système de fixation selon l'invention, non représentée, le harpon 10' pourra présenter des dimensions similaires à celle du harpon conventionnel 10.

Selon une caractéristique essentielle de l'invention, la bordure, ou harpon 10', est réalisée dans une matière semi-souple et présente un degré de souplesse tel que les deux branches 10'a et 10'b s'écartent au moins de 45° l'une de l'autre après que ladite bordure ait été insérée dans la lisse 3, de manière à ce que la portion de la face interne du bourrelet 10'b, c'est-à-dire la face en regard de l'aile 10'a, qui est située vers l'extrémité libre dudit bourrelet soit au contact de l'épaulement 8 et assure ainsi un maintien par friction du harpon 10' dans la lisse 3.

Le harpon 10' objet de la présente invention est avantageusement réalisé dans une matière plastique extrudée semi-souple, similaire à celle du harpon 10 constitutif de l'art antérieur mais procurant un degré de souplesse supérieur de sorte que les branches puissent s'écarter l'une de l'autre.

Ainsi, lors de la mise en place du harpon 10' dans le logement 9 de la lisse 3, le poids exercé par la nappe souple 1 sur le harpon va écarter les deux branches de celui-ci. L'angle d'écartement des deux branches est d'au moins 45°. De préférence, il sera compris entre 70° et 130°, préférentiellement proche des 90°. Grâce à cet écartement des branches, la portion de la face interne du bourrelet 10'b située vers son extrémité libre vient au contact de la surface de l'épaulement 8.

La force de friction exercée est suffisante pour permettre le maintien en place du harpon 10' sans possibilité de dégagement inopportun de celui-ci.

Selon une caractéristique optionnelle de l'invention, l'extrémité inférieure du bourrelet 10'b du harpon 10' pourra être avantageusement biseautée de façon à présenter une section plane. L'extrémité du bourrelet 10'b étant biseautée, celui-ci présente donc deux surfaces franches donc l'une est au contact de l'épaulement 8. On comprend bien que les surfaces en contact étant planes, le maintien procuré par les forces de friction n'en sera que meilleur.

Enfin, la présente invention s'applique plus particulièrement aux faux-plafonds non plans, mais il est bien évident que les exemples que l'on vient de donner ne sont qu'une illustration particulière en aucun cas limitative quant aux domaines d'application de l'invention.

## Revendications

1. Système de fixation de fausses parois non parfaitement tendues, lesdites parois étant constituées d'une nappe souple (1) accrochée par ses bordures (10') à un cadre fixé aux murs ou au plafond d'une pièce d'un bâtiment, ledit cadre étant constitué par des lisses (3) présentant un épaulement (8) sur lequel la bordure (10') vient en appui, ladite bordure (10'), encore appelée harpon, a une forme de crochet, comporte une aile (10'a) par laquelle elle est reliée à la nappe (1) et un bourrelet (10'b), et est réalisée dans une matière semi-souple, ledit système de fixation étant **caractérisé en ce qu'**il présente un degré de souplesse tel que les deux branches (10'a) et (10'b) s'écartent au moins de 45° l'une de l'autre après que ladite bordure ait été insérée dans la lisse (3), de manière à ce que la portion de la face interne du bourrelet (10'b), c'est-à-dire la face en regard de l'aile (10'a), qui est située vers l'extrémité libre dudit bourrelet soit au contact de l'épaulement (8) et assure ainsi un maintien par friction du harpon (10') dans la lisse (3).

2. Système de fixation selon la revendication 1 **caractérisé en ce que** l'extrémité libre du bourrelet (10'b) du harpon (10') est biseautée.

## Claims

1. System for attaching non-perfectly stretched partitions, said partitions being made up of a flexible sheet (1) attached by its edges (10') to a frame attached to the walls or ceiling of a room of a building, said frame being made up of rails (3) with a shoulder (8) on which edge (10') is supported, said edge (10'), also called harpoon, has the shape of a hook with a wing (10'a) by which it is connected to sheet (1) and a rim (10'b), and is made of a semi-flexible material, said attachment system being **characterized in that** it has a degree of flexibility so that the two arms (10'a) and (10'b) are separated by at least 45° from one another after said edge has been inserted in rail (3), so that the portion of the inner face of rim (10'b), that is to say the face opposite wing (10'a), which is located towards the free end of said rim is contact with shoulder (8) and thus ensures harpoon (10 ') is held by friction in rail (3).

2. Attachment system according to claim 1, further **characterized in that** the free end of rim (10'b) of harpoon (10') is beveled.

## Patentansprüche

1. System zur Befestigung von nicht vollkommen gespannten Fehlwänden, wobei die Wände aus einer flexiblen Bahn (1) bestehen, die an ihren Rändern (10') an einem Rahmen angebracht ist, der an den Wänden oder an der Decke eines Raumes eines Gebäudes befestigt ist, wobei der Rahmen durch Leisten (3) gebildet ist, die eine Schulter (8) aufweisen, an welcher der Rand (10') zum Aufliegen kommt, wobei der Rand (10'), der auch als Gabelanker bezeichnet wird, hakenförmig ist, einen Flügel (10'a), mittels dem er an mit der Bahn (1) verbunden ist, und einen Wulst (10'b) aufweist und aus einem halb-flexiblen Material ausgebildet ist, wobei das System zur Befestigung **dadurch gekennzeichnet ist, dass** es einen solchen Grad an Flexibilität aufweist, dass sich die zwei Schenkel (10'a) und (10'a) um mindestens 45° voneinander entfernen, nachdem der Rand in die Leiste (3) eingeführt wurde, derart, dass derjenige Anteil der innenliegenden Seite des Wulstes (10'b), d. h. der dem Flügel (10'a) gegenüberstehenden Seite, welcher zum freien Ende des Wulstes hin gelegen ist, sich in Kontakt mit der Schulter (8) befindet und so ein Festhalten mittels Reibung des Gabelankers (10') in der Leiste (3) gewährleistet.

2. System zur Befestigung nach Anspruch 1, **dadurch gekennzeichnet, dass** das freie Ende des Wulstes (10'b) des Gabelankers (10') abgeschrägt ist.
